# FASCICULE DE BREVET EUROPEEN

(11) **EP 3 898 482 B1**
(45) Date de publication et mention de la délivrance du brevet: **24.08.2022**
(21) Numéro de dépôt: 19824316.4
(22) Date de dépôt: 18.12.2019
(51) Int. Cl.: B66B 5/26

(54) **DISPOSITIF ANTI-CHUTE POUR ÉLÉVATEUR MOTORISÉ À ENTRAÎNEMENT PIGNON-CRÉMAILLÈRE**
ABSTURZSICHERUNG FÜR MOTORGETRIEBENE ZAHNSTANGENAUFZÜGE
FALL-PREVENTION DEVICE FOR MOTOR-DRIVEN RACK AND PINION ELEVATOR

(30) Priorité: 21.12.2018 FR 1873852
(43) Date de publication de la demande: 27.10.2021
(73) Titulaire: XL Industries, 78300 Poissy (FR)
(72) Inventeur: NARDELLI, Gabriel, 44390 CASSON (FR); NARDELLI, Alexandre, 33470 GUJAN MESTRAS (FR); CARTON, Pierre, 33470 GUJAN MESTRAS (FR)
(74) Mandataire: Ipside
(86) Numéro de dépôt international: PCT/EP2019/086069
(87) Numéro de publication internationale: WO 2020/127567

(56) Documents cités:
- JP-U- H0 318 073
- US-A- 206 283

## Description

### Domaine technique

L'invention appartient au domaine des élévateurs.

Plus particulièrement, l'invention concerne un dispositif de sécurité destiné à empêcher la chute d'un élévateur lors des opérations de télescopage et dé-télescopage négatif, c'est-à-dire vers le bas, de la mâture de l'élévateur.

L'invention trouve une application particulière dans le domaine des élévateurs utilisés en descenderie.

### Technique antérieure

Le télescopage d'une mâture d'élévateur est réalisé par mise en place de modules de mât les uns sur ou sous les autres.

Suivant la configuration, la mâture peut être assemblée de haut en bas, c'est-à-dire depuis une extrémité haute de la mâture jusqu'à une extrémité basse de ladite mâture, on parle alors de télescopage négatif, ou télescopage vers le bas, ou au contraire de bas en haut, on parle alors de télescopage positif, ou télescopage vers le haut. La course vers le bas de la cabine est limitée par une butée mécanique, mise en place sur la mâture. Cette butée est démontée lors du télescopage ou du dé-télescopage de la mâture et remontée avant la mise en service. On entend par dé-télescopage un désassemblage de la mâture.

Ainsi, lors d'un télescopage négatif, la course de la cabine n'est pas limitée vers le bas. Il existe donc un risque de chute de la cabine en cas par exemple de dysfonctionnement des systèmes de sécurité déjà présents tels que par exemple un parachute destiné à s'enclencher en cas de détection d'une survitesse de la cabine, ou un détecteur électrique de fin de mâture destiné à stopper électriquement l'élévateur lorsque ledit détecteur, placé en partie basse de l'élévateur, ne détecte plus la mâture supportant l'élévateur.

Il est connu de l'art antérieur des systèmes de freinage destinés à ralentir un élévateur en cas de survitesse.

A titre d'exemple, le brevet américain US 7 849 972 divulgue un dispositif de freinage d'urgence comportant deux cales pouvant être mises en contact chacune avec un rail de guidage de l'élévateur au moyen de deux membres pivotants. Lorsque la vitesse de l'ascenseur dépasse un premier seuil supérieur à une vitesse nominale, un dispositif de freinage de l'élévateur est mis en action ; lorsque la vitesse de l'ascenseur dépasse un second seuil supérieur au premier - c'est-à-dire que le dispositif de freinage est insuffisant pour freiner l'élévateur, le dispositif d'urgence est actionné, et les cales sont mises en contact des rails pour freiner la cabine de l'élévateur par friction. Le mouvement des membres pivotants, et donc le contact des cales avec les rails de guidages, sont commandés par un actionneur électromagnétique en fonction de la vitesse de l'élévateur.

Un inconvénient de tels dispositifs de freinage est qu'ils peuvent ralentir l'élévateur mais pas le stopper, de sorte qu'une chute de l'élévateur reste possible.

La demande de brevet chinois CN 103523630 divulgue un dispositif de sécurité pour un élévateur destiné à l'assemblage d'un pilier de grue assemblé par mise en place d'éléments de mât les uns sur les autres au moyen d'un équipement de levage. Lorsqu'un certain nombre d'éléments de mât est mis en place depuis le sol, formant ainsi une base, la cabine est installée le long de cette base au moyen d'éléments de guidage. D'autres éléments de mât sont ensuite installés par l'équipement de levage. En l'absence d'un tel équipement, ou lorsque la taille du mât devient supérieure à la hauteur de levage maximale de l'équipement, le levage est réalisé au moyen d'un crochet disposé au-dessus de la cabine de l'élévateur, laquelle monte le long des éléments de mât déjà en place. Le dispositif de sécurité décrit dans cet art antérieur permet d'éviter la sortie de la cabine des éléments de guidage qui pourrait survenir en cas d'une course trop importante de la cabine. Le dispositif comporte un interrupteur formé essentiellement d'une tige positionnée et maintenue à une distance donnée au-dessus de la cabine, et en contact avec le mât, de sorte que le contact entre l'interrupteur et le mât est interrompu avant que la cabine ne quitte les éléments de guidage. L'interrupteur est relié électriquement à une unité motrice de l'élévateur, de sorte que, avant que la cabine n'ait atteint le sommet du mât, le contact interrupteur/mât est interrompu et l'unité motrice se retrouve coupée en énergie, la cabine cessant alors son ascension, empêchant une sortie de la cabine des éléments de guidage.

Un tel dispositif de sécurité permet de stopper la cabine pour éviter une sortie des éléments de guidage, mais il est adapté à des cabines évoluant dans le sens d'une montée et non dans le sens d'une descente. Le document JP H03 18073U divulgue un exemple de dispositif anti-chute apte à passer d'une configuration non-enclenchée à une configuration enclenchée pour prévenir la chute d'un élévateur apte à être mis en mouvement le long d'une crémaillère d'une mâture d'élévateur.

### Exposé de l'invention

L'invention concerne un dispositif anti-chute apte à passer d'une configuration non enclenchée à une configuration enclenchée pour prévenir la chute d'un élévateur apte à être mis en mouvement le long d'une crémaillère d'une mâture d'élévateur. Selon l'invention, le dispositif anti-chute comporte un bâti, un levier, un galet en liaison pivot avec ledit levier et fixé à une première extrémité dudit levier, ledit galet étant apte à rouler sur une face lisse de la crémaillère, un taquet fixé à une seconde extrémité dudit levier, ledit taquet comportant une partie dentée apte à coopérer avec une face dentée de la crémaillère et étant relié au bâti au moyen d'un ressort de compression, et au moins un amortisseur disposé sur une partie supérieure dudit dispositif anti-chute. Le dispositif anti-chute selon l'invention est en outre en liaison glissière avec l'élévateur.

Dans un mode de réalisation, le dispositif anti-chute selon l'invention comporte un galet de contre-crémaillère apte à rouler le long de la face lisse en configuration non enclenchée et apte à venir en appui sur ladite face lisse en configuration enclenchée.

Dans un mode de réalisation, une denture de la partie dentée du taquet et une denture de la face dentée de la crémaillère présentent un même angle de pression, lequel angle de pression est égal à un angle de guidage du taquet formé par une direction d'extension du taquet avec une direction d'extension des dents dudit taquet.

Dans un mode de réalisation, le dispositif anti-chute comporte au moins un moyen de déverrouillage pour permettre le passage dudit dispositif anti-chute de la configuration enclenchée à la configuration non enclenchée.

Dans un mode de réalisation, l'au moins un moyen de déverrouillage comprend une vis de déverrouillage, un écrou de déverrouillage et un corps de guidage de ladite vis.

Dans un mode de réalisation, l'au moins un moyen de déverrouillage comprend un vérin.

L'invention concerne également un élévateur comprenant un dispositif anti-chute selon l'invention.

L'invention concerne également un ensemble composé d'un élévateur selon l'invention et d'une mâture d'élévateur comprenant une crémaillère, l'élévateur comportant par ailleurs au moins un pignon destiné à coopérer avec ladite crémaillère pour permettre un mouvement dudit élévateur le long de ladite crémaillère, le dispositif anti-chute de l'élévateur étant apte à coopérer avec la crémaillère.

### Brève description des dessins

[Fig. 1A] représente un élévateur mis en place sur une mâture dans une configuration dans laquelle la cabine de l'élévateur est entièrement placée sur la mâture.
[Fig. 1B] représente un élévateur mis en place sur une mâture d'élévateur dans une configuration dans laquelle la cabine est entièrement descendue en-dessous d'une altitude de l'extrémité inférieure de la mâture.
[Fig. 2A] représente l'unité motrice de l'élévateur dans une vue avant.
[Fig. 2B] représente l'unité motrice de l'élévateur dans une vue arrière.
[Fig. 3A] représente une vue avant du dispositif anti-chute selon l'invention, mis en place sur l'élévateur, dans une configuration non enclenchée, avec capot.
[Fig. 3B] représente une vue avant du dispositif anti-chute selon l'invention, mis en place sur l'élévateur, dans une configuration transitoire d'enclenchement, sans capot.
[Fig. 3C] représente une vue avant du dispositif anti-chute selon l'invention, mis en place sur l'élévateur, dans une configuration enclenchée, avec capot.
[Fig. 4] représente une vue arrière du dispositif anti-chute selon l'invention, dans une configuration enclenchée.
[Fig. 5] représente une vue en perspective du dispositif anti-chute selon l'invention.
[Fig. 6] représente une vue en détail des dentures de la crémaillère et du dispositif anti-chute selon l'invention.

### Description détaillée

En référence aux figures 1A et 1B, un élévateur 1 comportant une cabine 10 et une unité motrice 11 est mis en place sur une mâture 2 en cours de télescopage négatif. La mâture 2 est composée d'un ensemble de modules de mât 20 de section sensiblement carrée et assemblés de haut en bas. La mise en place d'un module de mât 20 sous un autre module de mât est réalisée en plaçant l'élévateur dans une position basse dans laquelle un plancher bas de la cabine 10 est amené à descendre à une altitude inférieure à une extrémité inférieure 21 de la mâture en cours d'assemblage, ou de télescopage. L'extrémité inférieure 21 est suspendue, c'est-à-dire qu'elle n'est pas en contact avec le sol, une distance entre le sol et l'extrémité inférieure 21 étant globalement supérieure à une hauteur de l'élévateur.

On entend par élévateur un appareil destiné à transporter des personnes ou des charges selon une direction verticale correspondant à une direction de déplacement de l'élévateur le long de la mâture. Un élévateur peut par exemple être un ascenseur ou un monte-charge.

L'élévateur 1 est apte à évoluer le long de la mâture 2 dans un sens de montée ou dans un sens de descente, au moyen d'un système pignon-crémaillère comportant au moins un pignon 114 associé à l'élévateur 1 et une crémaillère 22 associée à la mâture 20. L'élévateur 1 est mis en mouvement le long de la mâture 2 par l'unité motrice 11 qui comporte en particulier un ensemble moteur 110 entraînant au moins un pignon 114, et un parachute 111 destiné à freiner l'élévateur en cas de survitesse. On entend par « survitesse » une vitesse de descente supérieure à une vitesse de descente nominale maximale de fonctionnement de l'élévateur.

En référence aux figures 2A et 2B, l'unité motrice 11 comprend par ailleurs deux butées mécaniques 112 aptes à venir au contact d'une butée mécanique basse placée à quelques dizaines de centimètres de l'extrémité inférieure 21 de la mâture 2, permettant ainsi d'empêcher l'élévateur 1 de descendre trop bas, évitant ainsi une sortie de l'au moins un pignon de la crémaillère et une chute de l'élévateur.

Toutefois, en cas d'absence de la butée basse, la course de l'élévateur n'est pas limitée et il y a donc un risque de chute dudit élévateur. C'est par exemple le cas lorsque la butée basse est enlevée pour mettre en place un module de mât 20 supplémentaire.

Un dispositif anti-chute 3 selon l'invention permet de limiter voire d'empêcher les risques de chute en cas d'absence de butée mécanique basse. Le dispositif anti-chute 3 est placé au niveau d'une partie évidée 115 rectangulaire d'une partie inférieure de l'unité motrice 11.

En référence aux figures 3A, 3B, 3C et 5, le dispositif anti-chute 3 selon l'invention comporte un bâti 30, un levier 31, un galet 32, un taquet 33 et deux amortisseurs 34.

Le levier 31 est en liaison pivot 310 avec le bâti 30 autour d'un axe de liaison sensiblement perpendiculaire à une face de la mâture 2 le long de laquelle l'élévateur est amené à se déplacer.

Le galet 32 est solidaire d'une extrémité basse du levier 31 et en liaison pivot avec ledit levier, selon un axe de liaison sensiblement parallèle à l'axe de liaison de la liaison pivot 310 entre le levier 31 et le bâti 310. Le galet 32 est placé sur une face intérieure du levier 31, ladite face intérieure correspondant à une face orientée vers la mâture, de sorte que ledit galet est apte à rouler sur une face lisse 220 de la crémaillère 22 opposée à une face dentée 221 de ladite crémaillère.

Le taquet 33 est solidaire d'une extrémité haute du levier 31 et relié audit levier par un arbre 333, et est fixe par rapport audit levier. Le taquet 33 est placé du côté de la face intérieure du levier 31, de sorte qu'une partie dentée 334 dudit taquet est apte à coopérer avec une face dentée 221 de la crémaillère 22. Un ressort 330 de compression reliant le bâti 30 au taquet 33 exerce une force visant à rapprocher ledit taquet de la crémaillère.

Un capot 331 est fixé au bâti 30 par exemple au moyen de vis. Le capot 331 présente un trou de guidage 332 sensiblement oblong permettant d'assurer un guidage de l'arbre 333 reliant le taquet 33 au levier 31 et permettre une rotation de cet ensemble autour de la liaison pivot 310. Le capot 331 contribue avec le bâti 30 à assurer un guidage du taquet 33 lorsque ledit taquet est entraîné par le levier 31. En particulier, le capot 331 assure un guidage latéral du taquet 33.

En référence à la figure 5, un chemin de guidage 335 du bâti 30 assure avec le capot 331 le guidage du taquet 33. Le chemin de guidage 335 est soudé au reste du bâti 30, et présente une section en « U ». Le chemin de guidage 335 s'étend selon une direction d'extension identique à une direction d'extension du taquet 33.

Le dispositif anti-chute 3 est en liaison glissière avec l'unité motrice 11 de l'élévateur. La liaison glissière entre ledit dispositif et ladite unité motrice autorise un mouvement relatif de translation de l'un de ces deux éléments selon un axe vertical par rapport à l'autre élément. En référence aux figures, la liaison glissière est assurée par la présence sur le bâti 310 de quatre trous oblongs 300, dans chacun desquels est inséré un pion 113 de l'unité motrice 11.

Les amortisseurs 34 sont fixés sur une partie supérieure du bâti 30 du dispositif anti-chute, par des moyens de fixation, par exemple de type vis/écrou. Dans l'exemple illustré sur les figures, les amortisseurs 34 ont sensiblement une forme cylindrique.

Le fonctionnement du dispositif anti-chute est détaillé ci-après.

Dans une configuration non enclenchée du dispositif anti-chute 3, illustrée sur la figure 3A, le galet 32 est en contact avec la face lisse 220 de la crémaillère 22 et susceptible de rouler le long de cette face lisse en cas de mouvement de l'élévateur. Le moment créé par l'effort exercé par le ressort 330 sur le taquet 33, autour de l'axe de liaison de la liaison pivot 310, est compensé par le moment créé par l'effort de réaction de la crémaillère sur le galet 32 autour de ce même axe. Ainsi, le levier 31 est sensiblement immobile et le taquet 33 ne coopère pas avec la crémaillère 22, de sorte que le dispositif anti-chute 3 ne s'oppose pas à un mouvement de l'élévateur 1 et accompagne le mouvement de l'élévateur grâce au roulement du galet 32 le long de la crémaillère.

Si l'élévateur descend suffisamment, le galet 32 est amené à quitter la crémaillère, comme illustré sur la figure 3B illustrant une configuration transitoire d'enclenchement du dispositif anti-chute. Dès que le contact entre le galet et la crémaillère est interrompu, le moment créé par l'effort exercé par le ressort 330 sur le taquet 33, autour de l'axe de liaison de la liaison pivot 310, amène ledit taquet au contact de la crémaillère, de sorte que les dents de la partie dentée dudit taquet coopèrent avec la face dentée 221 de ladite crémaillère, immobilisant ainsi le dispositif anti-chute vis-à-vis de la crémaillère 22. Le dispositif anti-chute 3 est alors en configuration enclenchée. Dès lors, la descente de l'élévateur est limitée. En effet, l'élévateur peut continuer à descendre, de par la liaison glissière existant entre l'unité motrice et le dispositif anti-chute, jusqu'à ce que l'unité motrice 11 arrive en contact avec les amortisseurs 34 placés sur une partie supérieure du dispositif anti-chute, lesquels amortisseurs sont alors comprimés de sorte qu'ils freinent la descente de l'élévateur jusqu'à arrêt complet dudit élévateur. Une longueur des trous oblongs 300 est avantageusement égale à une longueur d'un amortisseur, de sorte que la course des pions 113 n'est pas limitée durant la phase de freinage de l'élévateur, ou de compression des amortisseurs, menant à l'arrêt complet de l'élévateur.

Les dents de la crémaillère 22 et les dents du taquet 33 présentent un même angle de pression. En référence à la figure 6, un angle de pression α est défini comme étant l'angle formé par la pente des dents par rapport à une direction d'extension desdites dents, horizontale dans le cas présent. Un angle de guidage ω du taquet 33, lequel angle est formé par la direction d'extension du taquet 33 avec la direction horizontale d'extension des dents du taquet, est sensiblement égal à cet angle de pression, ce qui permet d'une part un engrènement optimal entre les dents de la crémaillère 22 et les dents du taquet 33, les directions d'extension des dents restant parallèles durant le déplacement dudit taquet, et d'autre part de compenser l'effort horizontal exercé par la crémaillère sur le taquet du fait du poids de l'élévateur et la pression des dents de la crémaillère sur le taquet, évitant ainsi au taquet d'être éloigné de la crémaillère.

Un galet de contre-crémaillère 35, illustré sur la figure 2B ainsi que sur la figure 4, vient reprendre un effort de poussée exercé par le taquet 33 sur la crémaillère 22 du fait du poids de l'élévateur 1 reposant sur le dispositif anti-chute, afin d'éviter un endommagement de la crémaillère. Le galet de contre-crémaillère 35 est un galet en liaison pivot avec le bâti 30 du dispositif anti-chute, apte à rouler sur la face lisse de la crémaillère en configuration non enclenchée, et venant en appui contre la face lisse de la crémaillère en configuration enclenchée, dans laquelle il se trouve sensiblement immobilisé par rapport audit bâti.

Afin de pouvoir ramener le dispositif en configuration non enclenchée, il convient dans un premier temps de remonter légèrement l'élévateur 1 afin de décomprimer les amortisseurs 34. Le dispositif anti-chute 3 ne supporte alors plus le poids de l'élévateur 1.

Le dispositif anti-chute 3 est ensuite déverrouillé grâce à au moins un moyen de déverrouillage comprenant un corps de guidage 36, une vis de déverrouillage 37 et un écrou de déverrouillage 38. Une fois les amortisseurs 34 décomprimés, la vis de déverrouillage 37 est insérée dans le corps de guidage 36 en forme de L formant saillie sur le bâti 30. L'écrou de verrouillage 38 est mis en place, classiquement, sur une partie filetée de la vis de déverrouillage. La vis de déverrouillage vient en butée contre le levier 31, de sorte qu'un vissage de la vis de déverrouillage permet de contrebalancer l'action du ressort 330 sur le taquet 33 en exerçant un effort sur le levier s'opposant à l'action dudit ressort. Le taquet 33 est ainsi dégagé de la crémaillère 22 et le levier 31 est amené à pivoter de manière à placer le galet 32 en retrait de la crémaillère. Ainsi le dispositif anti-chute 3 n'est plus immobilisé relativement à la crémaillère, et ledit dispositif ainsi que l'élévateur peuvent être remontés jusqu'à ce que le galet 32 arrive à une altitude au moins égale à celle de l'extrémité inférieure 21 de la mâture 2. La vis de déverrouillage est alors dévissée, éventuellement retirée, afin de permettre au galet 32 de revenir au contact de la crémaillère, par action du ressort 330 sur le taquet, et donc sur le levier.

Un tel procédé de remise en configuration non enclenchée est réalisé manuellement.

En référence à la figure 4, dans une forme de réalisation alternative, la remise en configuration non enclenchée est réalisée de manière automatique. Lors de la remontée de l'élévateur 1 à l'aide des moteurs de l'unité motrice, les amortisseurs 34 se décompriment et sous l'effet de la force verticale dirigée vers le haut et combinée à l'angle de pression et à l'angle de guidage du taquet, le taquet 33 se désengage de la crémaillère 22. Lorsque le galet 32 arrive au contact de l'extrémité inférieure de la crémaillère, correspondant sensiblement en altitude à celle de l'extrémité inférieure 21 de la mâture 2, les dents de la crémaillère 22 et du taquet 33 sont en contact à leurs sommets. Le dégagement du taquet de la crémaillère a permis de faire pivoter le levier 31 de sorte qu'un axe de rotation du galet 32, correspondant à son axe de liaison pivot, est placé en retrait de la face lisse, comme illustré sur la figure 4. De cette manière, lorsque l'élévateur poursuit sa montée, un effort est appliqué par la crémaillère sur le galet permettant au levier de pivoter légèrement pour permettre audit galet de s'engager sur la face lisse de la crémaillère, pour ramener le dispositif anti-chute 3 dans sa configuration non enclenchée. Il convient de remarquer qu'une longueur du levier 31 et un diamètre du galet 32 doivent être adaptés pour que ledit galet soit en contact avec l'extrémité inférieure de la crémaillère au moment où le taquet et ladite crémaillère sont presque entièrement dégagés l'un de l'autre et en contact uniquement par les sommets des dents. La longueur du levier 31 détermine la position horizontale et verticale de l'axe de rotation du galet 32. Cet axe doit être éloigné horizontalement du plan passant par la face lisse de la crémaillère 22, vers l'extérieur de la crémaillère 22. Dans l'exemple illustré, l'axe de rotation est à une distance de 11mm, dans un plan horizontal, de la face lisse de la crémaillère 22. La position verticale est liée au diamètre du galet lequel doit être suffisant pour entrer en contact avec une arête basse de la face lisse de la crémaillère lors de la montée, et autoriser un jeu entre le galet et ladite arête basse lorsque les dents de la crémaillère 22 et du taquet 33 sont en contact par leurs sommets, un tel jeu permettant d'éviter un endommagement du dispositif anti-chute voire de l'élévateur lors de la remise en configuration non enclenchée. Dans l'exemple illustré, le diamètre du galet 32 est de 70mm.

Bien entendu, l'invention n'est pas limitée aux seules formes de réalisation décrites ici. Par exemple, le nombre d'amortisseurs 34 ainsi que leurs caractéristiques mécaniques peuvent varier, en particulier ces amortisseurs sont dimensionnés en fonction du poids à amortir et de la vitesse d'impact.

De la même manière, d'autres moyens de déverrouillage peuvent être envisagés, par un exemple un vérin.

L'invention trouve une application particulière dans le domaine des élévateurs utilisés en descenderie. On appelle « descenderie » une galerie ou un puits vertical qui permet l'accès aux travaux miniers.

## Revendications

1. Dispositif anti-chute (3) apte à passer d'une configuration non enclenchée à une configuration enclenchée pour prévenir la chute d'un élévateur (1) apte à être mis en mouvement le long d'une crémaillère (22) d'une mâture (2) d'élévateur, ledit dispositif anti-chute comportant un bâti (30), un levier (31), un galet (32) en liaison pivot avec ledit levier et fixé à une première extrémité dudit levier, ledit galet étant apte à rouler sur une face lisse (220) de la crémaillère (22) ,un taquet (33) fixé à une seconde extrémité dudit levier, ledit taquet comportant une partie dentée (334) apte à coopérer avec une face dentée (221) de la crémaillère (22) et étant relié au bâti au moyen d'un ressort (330) de compression, et au moins un amortisseur (34) disposé sur une partie supérieure dudit dispositif anti-chute, ledit dispositif anti-chute étant en outre **caractérisé en ce qu'**il est en liaison glissière avec ledit élévateur.

2. Dispositif anti-chute (3) selon la revendication 1 **caractérisé en ce qu'**il comporte un galet de contre-crémaillère (35), ledit galet de contre-crémaillère étant apte à rouler le long de la face lisse en configuration non enclenchée et étant apte à venir en appui sur ladite face lisse en configuration enclenchée.

3. Dispositif anti-chute (3) selon la revendication 1 ou la revendication 2 **caractérisé en ce qu'**une denture de la partie dentée (334) du taquet (33) et une denture de la face dentée (221) de la crémaillère (22) présentent un même angle de pression (a), lequel angle de pression est égal à un angle de guidage (ω) du taquet (33) formé par une direction d'extension du taquet (33) avec une direction d'extension des dents dudit taquet.

4. Dispositif anti-chute (3) selon l'une quelconque des revendications précédentes **caractérisé en ce qu'**il comporte au moins un moyen de déverrouillage pour permettre le passage dudit dispositif anti-chute de la configuration enclenchée à la configuration non enclenchée.

5. Dispositif anti-chute (3) selon la revendication 4 **caractérisé en ce que** l'au moins un moyen de déverrouillage comprend une vis de déverrouillage (37), un écrou de déverrouillage (38) et un corps de guidage (36) de ladite vis.

6. Dispositif anti-chute (3) selon la revendication 4 **caractérisé en ce que** l'au moins un moyen de déverrouillage comprend un vérin.

7. Elévateur (1) comprenant un dispositif anti-chute (3) selon l'une quelconque des revendications précédentes.

8. Ensemble composé d'un élévateur (1) selon la revendication 7 et d'une mâture (2) d'élévateur comprenant une crémaillère (22), l'élévateur (1) comportant par ailleurs au moins un pignon (114) destiné à coopérer avec ladite crémaillère pour permettre un mouvement dudit élévateur le long de ladite crémaillère, le dispositif anti-chute (3) de l'élévateur (1) étant apte à coopérer avec la crémaillère (22).

## Patentansprüche

1. Absturzsicherung (3), die imstande ist, von einer nicht eingerasteten Konfiguration in eine eingerastete Konfiguration überzugehen, um den Absturz eines Aufzugs (1) zu verhindern, der imstande ist, entlang einer Zahnstange (22) einer Aufzugbemastung (2) in Bewegung versetzt zu werden, wobei die Absturzsicherung ein Gestell (30), einen Hebel (31), eine Rolle (32) in Schwenkverbindung mit dem Hebel und an einem ersten Ende des Hebels befestigt beinhaltet, wobei die Rolle imstande ist, auf einer glatten Fläche (220) der Zahnstange (22) zu rollen, einen Riegel (33), der an einem zweiten Ende des Hebels befestigt ist, wobei der Riegel einen verzahnten Teil (334) beinhaltet, der imstande ist, mit einer verzahnten Fläche (221) der Zahnstange (22) zusammenzuwirken, und anhand einer Kompressionsfeder (330) mit dem Gestell verbunden ist, und mindestens einen Dämpfer (34), der auf einem oberen Teil der Absturzsicherung angeordnet ist, wobei die Absturzsicherung weiter **dadurch gekennzeichnet ist, dass** sie in Gleitverbindung mit dem Aufzug ist.

2. Absturzsicherung (3) nach Anspruch 1, **dadurch gekennzeichnet, dass** sie eine Gegenzahnstangenrolle (35) beinhaltet, wobei die Gegenzahnstangenrolle imstande ist, in nicht eingerasteter Konfiguration entlang der glatten Fläche zu rollen, und imstande ist, sich in der eingerasteten Konfiguration an die glatte Fläche anzulegen.

3. Absturzsicherung (3) nach Anspruch 1 oder Anspruch 2, **dadurch gekennzeichnet, dass** eine Verzahnung des verzahnten Teils (334) des Riegels (33) und eine Verzahnung der verzahnten Fläche (221) der Zahnstange (22) einen selben Druckwinkel (*α*) aufweisen, wobei der Druckwinkel gleich einem Führungswinkel (*ω*) des Riegels (33) ist, der durch eine Erstreckungsrichtung des Riegels (33) mit einer Erstreckungsrichtung der Zähne des Riegels gebildet wird.

4. Absturzsicherung (3) nach einem der vorstehenden Ansprüche, **dadurch gekennzeichnet, dass** sie mindestens ein Entsperrmittel beinhaltet, um den Übergang der Absturzsicherung von der eingerasteten Konfiguration in die nicht eingerastete Konfiguration zu ermöglichen.

5. Absturzsicherung (3) nach Anspruch 4, **dadurch gekennzeichnet, dass** das mindestens eine Entsperrmittel eine Entsperrschraube (37), eine Entsperrmutter (38) und einen Führungskörper (36) der Schraube umfasst.

6. Absturzsicherung (3) nach Anspruch 4, **dadurch gekennzeichnet, dass** das mindestens eine Entsperrmittel einen Zylinder umfasst.

7. Aufzug (1), umfassend eine Absturzsicherung (3) nach einem der vorstehenden Ansprüche.

8. Einheit, bestehend aus einem Aufzug (1) nach Anspruch 7, und einer Aufzugsbemastung (2), eine Zahnstange (22) umfassend, wobei der Aufzug (1) darüber hinaus mindestens ein Ritzel (114) beinhaltet, das dazu bestimmt ist, mit der Zahnstange zusammenzuwirken, um eine Bewegung des Aufzugs entlang der Zahnstange zu ermöglichen, wobei die Absturzsicherung (3) des Aufzugs (1) imstande ist, mit der Zahnstange (22) zusammenzuwirken.

## Claims

1. Fall-prevention device (3) capable of shifting from a disengaged configuration to an engaged configuration to prevent the fall of an elevator (1) which is capable of being moved along a rack (22) of an elevator mast (2), said fall-prevention device comprising a frame (30), a lever (31), a roller (32) pivotably connected to said lever and fixed to a first end of said lever, said roller being capable of rolling on a smooth face (220) of the rack (22), a cleat (33) fixed to a second end of said lever, said cleat comprising a toothed portion (334) able to cooperate with a toothed face (221) of the rack (22) and being connected to the frame by means of a compression spring (330), and at least one shock absorber (34) arranged on an upper part of said fall-prevention device, said fall-prevention device also being **characterised in that** it is in sliding connection with said elevator.

2. Fall-prevention device (3) according to claim 1 **characterised in that** it comprises a counter-rack roller (35), said counter-rack roller being capable of rolling along the smooth face in a disengaged configuration and being capable of bearing on said smooth face in an engaged configuration.

3. Fall-prevention device (3) according to claim 1 or claim 2, **characterised in that** a toothing of the toothed part (334) of the cleat (33) and a toothing of the toothed face (221) of the rack (22) have the same pressure angle (a), which pressure angle is equal to a guide angle (ω) of the cleat (33) formed by a direction of extension of the cleat (33) and a direction of extension of the teeth of said cleat.

4. Fall-prevention device (3) according to any of the preceding claims, **characterised in that** it comprises at least one unlocking means for enabling the shift of said fall-prevention device from the engaged configuration to the disengaged configuration.

5. Fall-prevention device (3) according to claim 4, **characterised in that** the at least one unlocking means comprises an unlocking screw (37), an unlocking nut (38) and a guiding body (36) for said screw.

6. Fall-prevention device (3) according to claim 4, **characterised in that** the at least one unlocking means comprises a cylinder.

7. Elevator (1) comprising a fall-prevention device (3) according to any of the preceding claims.

8. Assembly composed of an elevator (1) according to claim 7 and an elevator mast (2) comprising a rack (22), the elevator (1) also comprising at least one pinion (114) designed to cooperate with said rack to enable movement of said elevator along said rack, the fall-prevention device (3) of the elevator (1) being able to cooperate with the rack (22).
